# EUROPÄISCHE PATENTSCHRIFT

(11) **EP 0 007 457 B1**
(45) Veröffentlichungstag und Bekanntmachung des Hinweises auf die Patenterteilung: **28.04.1982**
(21) Anmeldenummer: 79102165.2
(22) Anmeldetag: 28.06.1979
(51) Int. Cl.: B61F 5/02, B61F 3/04

(54) **Vorrichtung zum Übertragen von Zug- und Bremskräften an einem schienengebundenen Triebfahrzeug**
Device for transmitting traction and braking forces to a rail vehicle
Dispositif pour la transmission des forces de traction et de freinage sur un véhicule ferroviaire

(30) Priorität: 27.07.1978 DE 2833201
(43) Veröffentlichungstag der Anmeldung: 06.02.1980
(73) Patentinhaber: SIEMENS AKTIENGESELLSCHAFT, 80333 München (DE)
(72) Erfinder: Susdorf, Roman, D-1000 Berlin 51 (DE); Engelmann, Heinz, D-1000 Berlin 31 (DE); Möbius, Manfred, D-1000 Berlin 13 (DE)

## Beschreibung

Die Erfindung betrifft eine Vorrichtung zum Übertragen von Zug- und Bremskräften an einem schienengebundenen Triebfahrzeug mit einem im Drehgestell oder Wagenkasten aufgehängten elektrischen Fahrmotor, bei der auf jeder Seite des Fahrmotors ein auf einer Konsole unterhalb des Wagenkastens liegender Befestigungspunkt mit einem unterhalb des Fahrmotors liegenden Befestigungspunkt am Drehgestell durch zwei hintereinander geschaltete starre Glieder verbunden ist und außerdem eine Verbindungsstange zwischen den auf beiden Seiten des Fahrmotors liegenden Gliedersystemen vorgesehen ist. Eine derartige Vorrichtung ist aus der DE-AS 21 49 126 bekannt.

Bei der bekannten Vorrichtung ist das Gliedersystem jeweils aus einem Lenker, dessen einer Gelenkpunkt am Wagenkasten befestigt ist, und aus einem Winkelhebel gebildet, dessen einer Endpunkt mit dem anderen Gelenkpunkt des Lenkers und dessen Drehpunkt am Drehgestell befestigt ist, während der andere Endpunkt mit der Verbindungsstange verbunden ist. Die Befestigungspunkte zum Drehgestell, die bei dem in Fig. 5 der Auslegeschrift gezeigten Ausführungsbeispiel unterhalb des Fahrmotors liegen, sind bezüglich des Drehgestells zentralsymmetrisch angeordnet, so daß die beiden Winkelhebel jeweils einen anderen Winkel einschließen, damit die Verbindungsstelle nicht genau in der Mitte verläuft, nämlich der eine einen spitzen und der andere einen stumpfen Winkel, die zueinander Supplementärwinkel sind. Abgesehen davon, daß die bekannte Vorrichtung mithin auf beiden Seiten des Fahrmotors unterschiedlich gestaltete Teile enthält, hat die Verwendung von Winkelhebeln auch den Nachteil, daß diese nicht nur auf Druck und Zug, sondern auch auf Biegung beansprucht werden und dementsprechend stärker dimensioniert werden müssen. Ferner überbrücken bei der bekannten Vorrichtung die Lenker einen Höhenunterschied zwischen dem Befestigungspunkt am Wagenkasten und dem Endpunkt des Winkelhebels, so daß an diesem noch eine vertikale, nach oben gerichtete Komponente der Zugkraft auftritt, die eine weitere zusätzliche Belastung ergibt.

Der Erfindung lieg dagegen die Aufgabe zugrunde, eine derartige außerhalb der Mitte liegende Vorrichtung aus einfachen Teilen aufzubauen, die jeweils nur auf Druck oder Zug beansprucht sind.

Zur Lösung dieser Aufgabe befindet sich bei einer Vorrichtung der eingangs beschriebenen Art gemäß der Erfindung der auf der Konsole liegende Befestigungspunkt am Wagenkasten auf angenähert der gleichen Höhe und Länge (im Hinblick auf die Fahrzeuglängsachse) wie der Befestigungspunkt am Drehgestell, und an diesen beiden Befestigungspunkten auf jeder Fahrmotorseite ist jeweils ein Gelenkpunkt der beiden untereinander am zweiten Gelenkpunkt verbundenen, als Lenker ausgebildeten Glieder befestigt, während die Verbindungsstange die auf den beiden Seiten des Fahrmotors auf gleicher Länge liegenden untereinander verbundenen zweiten Gelenkpunkte beider Gelenksysteme miteinander verbindet.

Die Gliedersysteme der Vorrichtung bestehen aus miteinander nach Art einer Gabelschere verbundenen, zueinander frei beweglichen Lenkern, die jeweils nur auf Druck oder Zug beansprucht werden. Auch die beide Systeme verbindende Verbindungsstange, die außerhalb der Drehgestellmitte verläuft, ist nur auf Zug bzw. Druck beansprucht. Sie bewirkt, daß bei Schwenkbewegungen des Drehgestells, z.B. bei Kurvenfahrt, die Aufnahmelager für den Wagenkasten auf einen Kreisbogen geführt werden, dessen Mittelpunkt in der Mitte des Drehgestells liegt. Diese Vorrichtung läßt in der Drehgestellmitte viel Raum frei für die Anordnung des Fahrmotors bzw. des Antriebsaggregats und seiner Aufhängung. Vertikale Zugkraftkomponenten sind vermieden, weil die Befestigungspunkte angenähert auf einer Höhe liegen.

Die vorteilhaften Wirkungen der Vorrichtung sind unabhängig von der Länge der zwischen dem Befestigungspunkt am Wagenkasten und am Drehgestell hintereinander geschalteten Lenker. Diese können daher den Konstruktiven Gegebenheiten, d. h. dem zur Verfügung stehenden Platz angepaßt werden. Es empfiehlt sich, den beiden hintereinander geschalteten Lenkern jeweils die gleiche Länge zu geben, weil dann die an dem Wagenkasten bzw. an das Drehgestell angreifenden Querkräfte zwischen beiden gleich aufgeteilt sind.

Es ist ferner vorteilhaft, benachbart zum Befestigungspunkt am Wagenkasten einen elastischen Puffer vorzusehen, der nach Überwindung eines bestimmten Spiels an einer mit dem Drehgestell verbundenen Fläche zum Anschlag gelangt. Dadurch werden unzulässige Querbewegungen des Drehgestells vermieden.

Im folgenden ist die Erfindung noch anhand des in den Fig. 1 und 2 dargestellten Ausführungsbeispiels näher erläutert. Die Fig. 1 zeigt einen Längsschnitt entlang der Linie I-I in Fig. 2, die Fig. 2 zeigt eine Ansicht von unten auf das Drehgestell mit dem Antriebsaggregat und der erfindungsgemäßen Vorrichtung.

Im Drehgestell 1 eines elektrischen schienengebundenen Triebfahrzeuges ist ein längsliegender elektrischer Fahrmotor 2 angeordnet, der beidseitig über Getriebe 3 die beiden Treibachsen 4 mit den Treibrädern 5 antreibt. Oberhalb des Drehgestells 1 befindet sich der Wagenkasten 6.

Die beim Betrieb des schienengebundenen Triebfahrzeuges entstehenden Zugkräfte von Schiene und Rad wie auch die Bremskräfte müssen in geeigneter Weise von dem Drehgestell 1 auf den Wagenkasten 6 übertragen werden, wobei die dafür dienende Vorrichtung möglichst tief angelenkt sein soll, damit die Kraftübertragung benachbart zur Schiene verläuft, und außerdem genügend Einbauraum für eine gefederte Aufhängung des Antriebsaggregates mit dem elektrischen Fahrmotor 2 zur Verfügung steht. Zu diesem Zweck ist am Wagenkasten 6 auf jeder Seite des elektrischen Fahrmotors 2 eine Konsole 7 angeordnet, die sich bis unterhalb des Fahrmotors 2 erstreckt und dort einen Befestigungspunkt 8, der somit zum Wagenkasten 6 führt, aufweist. Auf gleicher Höhe und, in Hinblick auf die Fahrzeuglängsachse gesehen, gleicher Länge befindet sich auf jeder Seite jeweils ein zweiter Befestigungspunkt 9 am Drehgestell 1. Zwischen diesen beiden Befestigungspunkten 8 zum Wagenkasten 6 bzw. 9 zum Drehgestell 1 sind zwei Lenker 10 und 11 geschaltet, die jeweils mit einem Gelenkpunkt mit den Befestigungspunkten 8 bzw. 9 verbunden sind und deren zweite Gelenkpunkte 12 untereinander verbunden sind. Die Lenker 10 und 11, die gleiche Länge haben, bilden somit eine Gabelschere. Sie erstrecken sich auf beiden Seiten jeweils in gleicher Richtung. Zwischen ihren miteinander verbundenen Gelenkpunkten 12 auf beiden Seiten des Fahrmotors ist außerdem eine Verbindungsstange 13 angeordnet.

Die Lenker 10 und 11 sowie die Verbindungsstange 13 werden bei der Übertragung der Zug- bzw. Bremskräfte jeweils nur auf Druck bzw. Zug beansprucht. Durch die freie Beweglichkeit der Lenker 10 und 11 untereinander bewirkt die Verbindungsstange 13, daß bei Kurvenfahrten des Triebfahrzeuges ein Ausschwenken der Befestigungspunkte 8 bzw. 9 möglich ist, welches die nicht dargestellten Aufnahmelager des Wagenkastens 6 auf einen Kreisbogen führt, dessen Mittelpunkt in der Mitte des Drehgestells 1 liegt.

Die aus den Lenker 10 und 11 bzw. der Verbindungsstange 13 gebildete Vorrichtung liegt völlig unterhalb des Antriebsaggregats und nimmt wenig Raum ein, wobei vor allem der in der Mitte des Drehgestells 1 befindliche Raum freigelassen ist, so daß die Aufhängung des Fahrmotors 2 bzw. des Antriebsaggregats in keiner Weise behindert ist.

Benachbart zum Befestigungspunkt 8 ist an der Konsole 7 des Wagenkastens 6 ein elastischer Puffer 14 angeordnet. Diesem Puffer 14 steht ein am Drehgestell befestigter Anschlag 15 gegenüber der zum Puffer 14 nur ein geringes Spiel freiläßt und somit unzulässige Querbewegungen des Drehgestells 1 gegenüber dem Wagenkasten 6 verhindert.

## Patentansprüche

1. Vorrichtung zum Übertragen von Zug- und Bremskräften an einem schienengebundenen Triebfahrzeug mit einem im Drehgestell (1) oder Wagenkasten (6) aufgehängten elektrischen Fahrmotor (2), bei der auf jeder Seite des Fahrmotors (2) ein auf einer Konsole (7) unterhalb des Wagenkastens (6) liegender Befestigungspunkt (8) mit einem unterhalb des Fahrmotors (2) liegenden Befestigungspunkt (9) am Drehgestell (1) durch zwei hintereinander geschaltete starre Glieder (10, 11) verbunden ist und außerdem eine Verbindungsstange (13) zwischen den auf beiden Seiten des Fahrmotors (2) liegenden Gliedersysteme (10, 11) vorgesehen ist, dadurch gekennzeichnet, daß der auf der Konsole (7) liegende Befestigungspunkt (8) am Wagenkasten (6) sich auf angenähert der gleichen Höhe und Länge wie der Befestigungspunkt (9) am Drehgestell (1) und daß an diesen beiden Befestigungspunkten (8, 9) auf jeder Fahrmotorseite jeweils ein Gelenkpunkt der beiden untereinander am zweiten Gelenkpunkt (12) verbundenen, als Lenkter (10, 11) ausgebildeten Glieder befestigt ist, während die Verbindungsstange (13) die auf den beiden Seiten des Fahrmotors (2) auf gleicher Länge liegenden untereinander verbundenen zweiten Gelenkpunkte (12) beider Gelenksysteme miteinander verbindet.

2. Vorrichtung nach Anspruch 1, dadurch gekennzeichnet, daß benachbart zum Befestigungspunkt (8) am Wagenkasten. (6) ein elastischer Puffer (14) vorgesehen ist, der nach Überwindung eines bestimmten Spiels an einer mit dem Drehgestell (1) verbundenen Fläche (15) zum Anschlag gelangt.

3. Vorrichtung nach Anspruch 1 oder 2, dadurch gekennzeichnet, daß die beiden zwischen den Befestigungspunkten (8, 9) am Drehgestell (1) und am Wagenkasten (6) hintereinander geschalteten Lenker (10, 11) jeweils die gleiche Länge haben.

## Claims

1. A device for transmitting traction and braking forces in a rail based driving vehicle comprising an electric driving motor (2) which is suspended in the bogie (1) or the car body (6), wherein, on each side of the driving motor (2) an attachment point (8) located on a bracket (7) below the car body (6), is connected to an attachment point (9) on the bogie (1) located below the driving motor (2) by means of two series connected rigid members (10, 11) and moreover a connecting rod (13) is provided between the member systems (10, 11) located on both sides of the driving motor (2) characterised in that the attachment point (8), located on the bracket (7), is arranged at approximately the same level and the same longitudinal distance with respect to the car body (6) as the point (9) of attachment to the bogie (1), and that at these two attachment points (8, 9) on each side of the driving motor there is in each case attached an articulation point of the two members which are connected to one another at the second articulation point (12) and which are designed as guide rods (10, 11), whereas the connecting rod (13) connects together the second articulation points (12) of the two articulation systems, which points are arranged at the same longitudinal distance on the two sides of the driving motor (2) and are connected to one another.

2. A device as claimed in claim 1, characterised in that the attachment point (8) on the car body (6) is adjoined by an elastic buffer (14) which, when a specific degree of play has been overcome, contacts a surface (15) which is connected to the bogie (1).

3. A device as claimed in claim 1 or 2, characterised in that the two guide rods (10, 11) which are connected in series between the attachment points (8, 9) on the bogie (1) and the car body (6) are each of the same length.

## Revendications

1. Dispositif pour transmettre des forces de traction et de freinage à un véhicule de traction guidé, comprenant un moteur (2) électrique de traction suspendu au bogie (1) ou à la caisse, dans lequel des deux côtés du moteur (2) un point (8) de fixation, sur une console (7) et se trouvant en dessous de la caisse (6), est relié à un point (9) de fixation, se trouvant en dessous du moteur (2), sur le bogie (1) par deux barres (10, 11) rigides reliées l'une à l'autre et dans lequel en outre une bielle (13) de connexion est interposée entre les systèmes articulés (10, 11) se trouvant des deux côtés du moteur (2), caractérisé en ce que le point (8) de fixation sur la caisse (6), qui se trouve sur la console (7), est à peu près à la même hauteur et à la même longueur que le point (9) de fixation sur le bogie (1) et en ces deux points (8, 9) de fixation est fixé de chaque côté du moteur respectivement l'un des points d'articulation des deux barres, servant d'éléments (10, 11) articulés, reliées entre elles au second point (12) d'articulation, tandis que la bielle (13) de connexion relie entre eux les seconds points (12) d'articulation des deux systèmes articulés reliés entre eux et se trouvant à la même longueur des deux côtés du moteur (2).

2. Dispositif suivant la revendication 1, caractérisé en ce qu'au voisinage des points (8) de fixation sur la caisse (6) est prévu un tampon (14) élastique qui, après avoir surmonté un jeu déterminé, vient buter sur une face (15) retiée au bogie (1).

3. Dispositif suivant la revendication 1 ou 2, caractérisé en ce que les deux éléments (10, 11) articulés successifs, interposés entre les points (8, 9) de fixation sur le bogie (1) et sur la caisse (6), ont les mêmes longueurs.
